# FASCICULE DE BREVET EUROPEEN

(11) **EP 1 205 631 B1**
(45) Date de publication et mention de la délivrance du brevet: **11.07.2007**
(21) Numéro de dépôt: 01402678.5
(22) Date de dépôt: 17.10.2001
(51) Int. Cl.: E21B 47/06, E21B 21/00

(54) **Méthode de détermination du profile thermique d'un fluide de forage dans un puits**
Verfahren zur Bestimmung des thermischen Profils von Bohrflüssigkeit
Method for determining the thermal profile of drilling fluid

(30) Priorité: 08.11.2000 FR 0014305
(43) Date de publication de la demande: 15.05.2002
(73) Titulaire: Institut Français du Pétrole, 92852 Rueil-Malmaison Cedex (FR)
(72) Inventeur: Peysson, Yannick, 75005 Paris (FR); Herzhaft, Benjamin, 92150 Surenes (FR)

(56) Documents cités:
- HASAN ET AL.: "A mechanistic model for circulating fluid temperature, SPE paper no.27848" SPE JOURNAL, juin 1996 (1996-06), pages 133-143, XP002176187
- K RSTAD ET AL.: "Analysis of temperature measurements during drilling, SPE paper no.38603" SPE ANN. TECH. CONF. AND EXHIB., 5 - 8 octobre 1997, pages 381-391, XP002176188 San Antonio, Texas, USA
- CORRE ET AL.: "Numerical computation of temperature distribution in a wellbore while drilling, SPE paper no.13208" 59TH TECHN. CONF. AND EXHIB., 16 - 19 septembre 1984, XP002176189 Houston, texas, USA

## Description

La présente invention concerne une méthode de détermination du profil thermique d'un fluide de forage dans un puits.

Au cours d'un forage, la boue injectée dans le train de tiges du puits et remontant par l'annulaire correspondant va subir des variations de température importantes. Le fluide peut rencontrer des températures pouvant aller de 2 °C pour les puits en Offshore profond, jusqu'à plus de 180 °C pour les puits très chauds. De nombreuses propriétés de la boue, comme la rhéologie ou la densité, dépendent de la température. Ainsi, le calcul des pertes de charge en cours de forage peut être amélioré si on connaît une estimation du profil de température dans le puits. Il est donc important d'être capable de prévoir le profil de température dans la boue en écoulement à partir des données de puits et des caractéristiques de la boue.

La mesure du profil thermique du fluide dans un puits en cours de forage nécessiterait l'instrumentation complète du puits, c'est-à-dire l'installation de capteurs dans le train de tiges et dans l'annulaire régulièrement espacés permettant une mesure de température à différentes profondeurs. Mais la mise en place d'un tel système de mesure impose trop de contraintes, seuls des mesures ponctuelles captées par des appareils montés dans la garniture permettent de connaître certains points de température sur le trajet du fluide de forage.

Face à ce manque de données, des modèles analytiques basés sur des équations de transfert de chaleur ont été développés pour évaluer les profils thermiques du fluide le long du puits en cours de forage. Certains de ces modèles analytiques sont implémentés dans des logiciels et permettent de fournir une estimation de profils thermiques à partir d'un certain nombre de données plus ou moins difficiles à obtenir. Ainsi, en connaissant les caractéristiques du site et du matériel de forage, en donnant une valeur de la température du fluide à l'entrée du puits, ces logiciels peuvent prédire le profil de température du fluide de forage.

Cependant une comparaison entre les résultats donnés par les méthodes analytiques et les mesures faites sur chantier montre que les écarts peuvent être importants. De plus, la complexité des logiciels, qui utilisent des méthodes de calcul numériques, rend difficile leur mise en oeuvre en temps réel.

D'autre part, une étude de la bibliographie concernant les modèles thermiques montre une similitude de forme de profils de température pour la plupart des cas, s'articulant autour des trois points : température d'entrée, température de sortie et température de fond.

Le but de cette étude est donc de proposer une méthode pour déterminer en temps réel un profil thermique dans la boue à partir de trois points de mesures disponibles sur le chantier, c'est-à-dire la température d'injection, de sortie et la température en fond de puits mesurée par un capteur monté sur la garniture. La forme du profil entre ces trois points sera représentée par une courbe type représentative des profils thermiques dans un puits en forage, estimée à partir de considérations physiques sur les transferts thermiques dans le puits.

La méthode de détermination du profil thermique d'un fluide de forage en circulation dans un puits en cours de forage selon l'invention est définie par la succession des étapes suivantes :
a) on détermine une expression générale θ1 du profil thermique du fluide à l'intérieur du train de tiges dans le puits et une expression générale θ2 d'un profil thermique du fluide dans l'annulaire correspondant, en utilisant l'équation de propagation de la chaleur qui prend en compte un profil thermique du milieu environnant le puits,
b) on mesure la température du fluide à l'entrée T1, au fond T2 et en sortie T3 du puits,
c) on impose aux expressions θ1 et θ2 de vérifier les conditions limites de températures T1, T2 et T3.
d) on trace le profil thermique du fluide de forage en fonction de la profondeur.

Pour obtenir en temps réel un profil de température avec la méthode présentée ci-avant, on peut réitèrer les étapes b), c) et d).

Selon la méthode de l'invention, à l'étape a), les expressions générales θ1 et θ2 peuvent comporter des constantes inconnues, et à l'étape c), on peut imposer aux expressions θ1 et θ2 de vérifier les conditions limites de températures T1, T2 et T3 en déterminant lesdites constantes inconnues.

Pour déterminer une expression générale θ1 du profil thermique du fluide à l'intérieur du train de tiges dans le puits et une expression générale θ2 d'un profil thermique du fluide dans l'annulaire correspondant on peut, selon la méthode de l'invention à l'étape a), utiliser l'équation de propagation de la chaleur qui prend en compte au moins l'équation thermique du milieu environnant le puits, le débit du fluide et le bilan des échanges thermiques subis par le fluide, lesdits échanges thermiques comprenant au moins les échanges entre le fluide de forage ascendant et descendant et/ou utiliser l'équation de propagation de la chaleur dans un milieu homogène sur un cylindre de hauteur infinie centré sur le puits, ledit cylindre comportant le train de tiges qui guide le fluide descendant et l'annulaire, enveloppant ledit train de tiges, qui guide le fluide ascendant.

Selon la méthode de l'invention, on peut décomposer les expressions générales θ1 et θ2, obtenues à l'étape a), en plusieurs équations indépendantes, et à l'étape c), imposer en plus aux profils et aux dérivées des profils thermiques du fluide à l'intérieur du train de tige et dans l'annulaire correspondant d'être continus.

On peut notamment utiliser la méthode selon l'invention pour calculer les pertes de charge du fluide de forage en circulation dans un puits en cours de forage, ou dans une autre application, pour déterminer les zones de formation d'hydrates dans le fluide pendant l'opération de forage.

Par rapport aux méthodes de détermination du profil thermique d'un fluide de forage dans un puits selon l'art antérieur, la présente invention offre notamment les avantages suivants
- le profil de température déterminé est plus précis puisqu'il vérifie trois points de mesure de la température du fluide de forage tout en gardant une expression analytique du profil thermique entre les points de mesure physiquement justifiée,
- en effectuant les mesures de température à chaque instant, la méthode permet d'obtenir le profil de température en temps réel et d'en observer l'évolution dans le temps.

La présente invention sera mieux comprise et ses avantages apparaîtront plus clairement à la lecture de la description suivante d'exemples de réalisation, nullement limitatifs, illustrés par les figures annexées parmi lesquelles :
- la figure 1 schématise l'architecture d'un puits en cours de forage,
- les figures 2, 3 et 4 représentent la forme du profil de température du fluide de forage dans un puits Onshore vertical,
- la figure 5 représente la forme du profil de température du fluide de forage dans un puits Offshore vertical,
- la figure 6 représente la forme du profil de température du fluide de forage dans un puits Offshore dévié,
- la figure 7 représente l'évolution en fonction du temps du profil de température du fluide de forage dans un puits Offshore vertical.

En utilisant des considérations assez simples d'échange de chaleur c'est-à-dire l'équation de propagation de la chaleur, il est possible de donner une expression analytique pour le profil thermique dans le puits et l'annulaire de forage.

Ce modèle est basé sur l'établissement des bilans de chaleur dans le puits. Dans une première approche, seuls les régimes permanents sont considérés (l'écoulement de la boue de forage est supposé stabilisé depuis un certain temps de telle sorte que les températures n'évoluent plus). Certaines hypothèses sont nécessaires au calcul: les échanges de chaleur sont mesurés dans un plan perpendiculaire à l'écoulement laminaire de la boue, les différentes constantes sont supposées indépendantes de la température, et enfin, l'influence de la température du milieu environnant le puits se fait sentir sur un diamètre utile Rf choisi à priori.

Il suffit alors d'utiliser l'équation de propagation de la chaleur dans un milieu homogène sur un cylindre de hauteur infinie centré sur le puits représenté sur la figure 1. Dans chaque tranche de puits, on écrit l'égalité des pertes de chaleurs en considérant deux fonctions de température : θ₁(z) à l'intérieur du train de tiges et θ₂(z) dans l'annulaire.
Soient
θ_{f} la température de la formation,
λ_{f} la conductivité thermique du milieu environnant le puits,
λₐ la conductivité thermique du tubing (métal),
Cp la capacité calorifique du fluide de forage,
R1 le rayon interne du train de tiges,
R2 le rayon externe du train de tiges,
Rt le rayon de l'annulaire,
Rf le rayon effectif (pour l'apport de chaleur) autour du puits,
D le débit du fluide de forage,
ρ la densité du fluide de forage.
Les bilans de chaleur par unité de profondeur sont les suivants :
- Chaleur apportée par le milieu environnant le puits au fluide dans l'annulaire : ${Q}_{1} = \frac{2 ⁢ Π ⁢ {λ}_{f}}{ln \left(\frac{{R}_{1}}{{R}_{f}}\right)} ⁢ \left({θ}_{2}-{θ}_{f}\right)$
- Chaleur transportée du fluide dans l'annulaire vers le fluide à l'intérieur du train de tiges :${Q}_{2} = \frac{2 ⁢ Π ⁢ {λ}_{a}}{ln \left(\frac{{R}_{2}}{{R}_{1}}\right)} ⁢ \left({θ}_{1}-{θ}_{2}\right)$
- Chaleur accumulée par le fluide dans le train de tiges et dans l'annulaire :${Q}_{t} = - D ⋅ ρ ⋅ {C}_{p} ⁢ Δ ⁢ {θ}_{1}$${Q}_{a} = D ⋅ ρ ⋅ {C}_{p} ⁢ Δ ⁢ {θ}_{2}$
Les bilans de chaleurs conduisent au système suivant :${Q}_{t} = {Q}_{2}$${Q}_{a} = {Q}_{1} + {Q}_{2}$ soit $\begin{matrix}\frac{ⅆ {θ}_{2}}{ⅆ z} & = \frac{2 ⁢ Π ⁢ {λ}_{f}}{D ⁢ ρ ⁢ {C}_{p} ⁢ ln \left(\frac{{R}_{t}}{{R}_{f}}\right)} ⁢ \left({θ}_{2}-{θ}_{f}\right) - \frac{2 ⁢ Π ⁢ {λ}_{a}}{D ⁢ ρ ⁢ {C}_{p} ⁢ ln \left(\frac{{R}_{2}}{{R}_{1}}\right)} ⁢ \left({θ}_{1}-{θ}_{2}\right) \\ \frac{ⅆ {θ}_{1}}{ⅆ z} & = - \frac{2 ⁢ Π ⁢ {λ}_{a}}{D ⁢ ρ ⁢ {C}_{p} ⁢ ln \left(\frac{{R}_{2}}{{R}_{1}}\right)} ⁢ \left({θ}_{1}-{θ}_{2}\right)\end{matrix}$Ces équations sont résolues par diagonalisation et inversion de matrice et conduisent aux résultats suivants :$\begin{matrix}{θ}_{1} \left(z\right) = - {K}_{1} ⁢ B ⁢ {e}^{{r}_{1} ⋅ z} - {K}_{2} ⁢ B ⁢ {e}^{{r}_{2} ⋅ z} + {θ}_{f} - \frac{α}{B} \\ \end{matrix}$ $\begin{matrix}{θ}_{2} \left(z\right) = - {K}_{1} ⁢ \left(B+{r}_{1}\right) ⁢ {e}^{{r}_{1} ⋅ z} - {K}_{2} ⁢ \left(B+{r}_{2}\right) ⁢ {e}^{{r}_{2} ⋅ z} + {θ}_{f} \\ \end{matrix}$ avec :$\begin{matrix}A = \frac{2 ⁢ Π ⁢ {λ}_{f}}{D ⁢ ρ ⁢ {C}_{p} ⁢ ln \left(\frac{{R}_{t}}{{R}_{f}}\right)}\end{matrix} \begin{matrix}B = \frac{2 ⁢ Π ⁢ {λ}_{a}}{D ⁢ ρ ⁢ {C}_{p} ⁢ ln \left(\frac{{R}_{2}}{{R}_{1}}\right)}\end{matrix}$$\begin{matrix}{r}_{1} = \frac{A + \sqrt{{A}^{2} + 4 ⁢ AB}}{2}\end{matrix} {r}_{2} = \frac{A - \sqrt{{A}^{2} + 4 ⁢ AB}}{2}$
θ*_{f}* = α.*z* + θ*₀* étant l'équation thermique du milieu environnant le puits et α le gradient thermique.
K₁ et K₂ sont les constantes d'intégration dépendant des conditions aux limites.

Il est donc possible, en utilisant quelques hypothèses simplificatrices, d'obtenir une expression analytique du profil de température du fluide de forage dans un puits. Si tous les paramètres sont connus, en donnant la température d'entrée et en écrivant que les deux températures θ₁ et θ₂ sont égales au fond du puits, le profil est entièrement déterminé. Les principaux logiciels connus utilisent ce type de démarche prédictive. Cependant une étude des résultats des modèles comparés à des données chantiers montre la difficulté d'utiliser ces estimations de façon prédictive.

Dans la présente invention, le système est basé sur la connaissance de trois points de mesures sur site: température d'entrée, température de sortie et température de fond. Pour estimer le profil thermique dans le puits à partir des trois mesures que sont les températures d'injection et de sortie en surface et la température de fond (intérieur ou extérieur du train de tiges), la méthode selon l'invention consiste à relier les trois points de mesure par une expression générale représentative de l'évolution d'un profil thermique dans un puits de forage, telle qu'obtenue selon la méthode détaillée ci-dessus.

Nous reprenons donc les équations obtenues par des calculs d'échange de chaleur :$\begin{matrix}{θ}_{1} \left(z\right) & = - {K}_{1} ⁢ B ⁢ {e}^{{r}_{1} ⋅ z} - {K}_{2} ⁢ B ⁢ {e}^{{r}_{2} ⋅ z} + {θ}_{f} - \frac{α}{B} \\ {θ}_{2} \left(z\right) & = - {K}_{1} ⁢ \left(B+{r}_{i}\right) ⁢ {e}^{{r}_{1} ⋅ z} - {K}_{2} ⁢ \left(B+{r}_{2}\right) ⁢ {e}^{{r}_{2} ⋅ z} + {θ}_{f}\end{matrix}$

Selon l'invention, on cale ces formes de courbes sur les trois points de mesure de la température du fluide de forage à l'entré T1, en fond T2 et en sortieT3 du puits. Afin d'utiliser ces trois points de mesure comme conditions aux limites, nous choisissons de découpler les deux équations (dans le train de tiges et dans l'annulaire) en utilisant des constantes d'intégration différentes tout en conservant l'expression générale. Nous obtenons deux expressions générales du profil de température dans le train de tiges θ1 et dans l'annulaire θ2 qui ont une signification physique mais qui comportent deux degrés de liberté. Ainsi les expressions θ1 et θ2 peuvent être ajustées en fixant lesdits degrés de liberté afin de vérifier les conditions de température T1, T2 et T3. Nous décidons donc que les équations dans les tiges et dans l'annulaire ont la forme suivante :$\begin{matrix}{θ}_{1} \left(z\right) & = - {K}_{1} ⁢ B ⁢ {e}^{{r}_{1} ⋅ z} - {K}_{2} ⁢ B ⁢ {e}^{{r}_{2} ⋅ z} + {θ}_{f} - \frac{α}{B} \\ {θ}_{2} \left(z\right) & = - {K}_{3} ⁢ \left(B+{r}_{i}\right) ⁢ {e}^{{r}_{1} ⋅ z} - {K}_{4} ⁢ \left(B+{r}_{2}\right) ⁢ {e}^{{r}_{2} ⋅ z} + {θ}_{f}\end{matrix}$

Ainsi, nous nous retrouvons avec quatre constantes d'intégration K₁, K₂, K₃ et K₄ plutôt que deux, ce qui nécessite quatre conditions aux limites pour déterminer le profil de température. Ces quatre conditions aux limites sont alors : mesures de la température en entrée, en fond, en sortie de puits et une condition d'égalité au fond entre la température dans le train de tiges θ1 et la température dans l'annulaire θ2. A chaque instant, le profil est ajusté pour passer par les points de mesure : nous avons donc une estimation du profil thermique en temps réel. Une programmation avec un logiciel de type tableur permet d'obtenir aisément la représentation du profil évoluant en temps réel.

Les figures 2, 3 et 4 représentent respectivement le profil de température du fluide de forage dans un puit Onshore vertical à un débit de 500l/min, 1000l/min et 2000l/min. L'expression analytique déterminée permet très simplement de calculer la température T en degrés Celsius du fluide dans le train de tiges (courbe θ1) et dans l'annulaire (courbe θ2) en fonction de la profondeur P en mètre. L'expression analytique dépend de plusieurs paramètres qui peuvent être fixés au départ. Nous utilisons par défaut des valeurs typiques de ces paramètres. Pour déterminer le profil de température des figures 2, 3 et 4, le gradient géothermique α est supposé constant pour correspondre à la situation Onshore du puits. En effectuant les mesures de température, 20°C en entrée, 35°C en fond et 24°C en sortie du puits, le profil de température est entièrement déterminé.

Le cas du puits Offshore vertical peut être abordé en considérant que le profil géothermique du milieu environnant le puits se décompose en deux domaines : soient θm le profil thermique de la mer et θs le profil thermique du sol. Le gradient thermique α est supposé constant sur chacun des domaines mais discontinu au passage d'un domaine à l'autre. Soient αm le gradient thermique de la mer et αs le gradient thermique du sol. Nous considérons alors deux séries d'équations (une pour chaque domaine) pour chacune des expressions générales dans les tiges et dans l'annulaire. On obtient ainsi quatre équations découplées qui représentent le profil thermique du fluide de forage dans le puits. L'équation θ11(z) correspond au profil de température dans le train de tiges dans la mer, θ12(z) correspond au profil de température dans le train de tiges dans le sol, θ21(z) correspond au profil de température dans l'annulaire dans le sol et θ22(z) correspond au profil de température dans l'annulaire dans la mer, θ11 étant indépendante de θ12 et θ21 étant indépendante de θ22:$\begin{matrix}{θ}_{11} \left(z\right) & = - {K}_{1} ⁢ B ⁢ {e}^{{r}_{1} ⋅ z} - {K}_{2} ⁢ B ⁢ {e}^{{r}_{2} ⋅ z} + {θ}_{m} - \frac{α ⁢ s}{B} \\ {θ}_{12} ( z ) & = - {K}_{3} ⁢ B ⁢ {e}^{{r}_{1} ⋅ z} - {K}_{4} ⁢ B ⁢ {e}^{{r}_{2} ⋅ z} + {θ}_{s} - \frac{α ⁢ m}{B} \\ {θ}_{21} ( z ) & = - {K}_{5} ⁢ \left(B+{r}_{1}\right) ⁢ {e}^{{r}_{1} ⋅ z} - {K}_{6} ⁢ \left(B+{r}_{2}\right) ⁢ {e}^{{r}_{2} ⋅ z} + {θ}_{s} \\ {θ}_{22} ( z ) & = - {K}_{7} ⁢ \left(B+{r}_{1}\right) ⁢ {e}^{{r}_{1} ⋅ z} - {K}_{8} ⁢ \left(B+{r}_{2}\right) ⁢ {e}^{{r}_{2} ⋅ z} + {θ}_{m}\end{matrix}$

Ceci porte à huit le nombre de constantes d'intégrations (K₁ à K₈). Les conditions aux limites sont alors : mesures des températures en entrée, en sortie, en fond de puits, condition d'égalité au fond entre la température tige et la température annulaire auxquelles nous ajoutons la continuité des profils thermiques dans le train de tiges et dans l'annulaire à la jonction des deux domaines et la continuité de la dérivée des profils thermiques dans le train de tiges et dans l'annulaire à la jonction des deux domaines. De la même façon, il est alors possible d'obtenir en temps réel un profil thermique réaliste physiquement qui passe par les points de mesure. La figure 5 représente le profil de température thermique d'un fluide de forage dans un puits Offshore à partir des quatre équations θ11, θ12, θ21 et θ22. Le fluide circule à 500l/min et les températures mesurées sont 20°C en entrée, 15°C en sortie et 30°C en fond du puits. Les gradients thermiques sont choisis constants dans chacun des domaines traversés par le puits.

Les puits déviés représentent la majorité des forages actuels. Le problème physique n'est pas foncièrement différent et peut être traité de la même façon que le forage Offshore : il suffit de découper le puits en deux domaines, chaque domaine étant caractérisé par un gradient thermique différent correspondant au milieu environnant le puits. Dans le cas du puits dévié, la profondeur correspond à la distance parcourue en suivant le trajet du puits. Les expression générales θ1 et θ2 représentatives du profil thermique sont découpées chacune en deux d'équations indépendantes. La partie verticale est caractérisée par le gradient thermique α du milieu environnant le puits, la partie déviée est caractérisée par une équation du profil thermique du milieu environnant le puits θ*_{d}* = α.sin(φ) · *z* + θ₀, φ étant l'angle d'inclinaison. Les mêmes conditions aux limites (mesures de températures en entrée, en sortie et en fond de puits, égalité au fond entre la température tige et la température annulaire, et la continuité des profils thermiques et de la dérivée des profils thermiques dans le train de tiges et dans l'annulaire à la jonction des deux domaines) permettent alors de résoudre les équations et d'obtenir l'expression du profil de température dans les tiges et dans l'annulaire.

Il est possible de combiner la manière de procéder pour le puits Offshore vertical et le puits Onshore dévié afin de déterminer le profil de température dans un puits Offshore dont le forage dans le sol est dévié. Le domaine est découpé en trois domaines différents : soient θm le profil thermique du domaine vertical dans la mer, θs le profil thermique du domaine vertical dans le sol et θd le profil thermique du domaine dévié dans le sol. La figure 6 représente le profil thermique de forage dans un puits Offshore dévié. Le fluide circule à 500l/min et les températures mesurées sont de 20°C en entrée, 23°C en fond et 15°C en sortie de puits.

Selon la même méthode que pour le puits Offshore vertical ou le puits Onshore dévié, on peut déterminer le profil thermique d'un puits vertical Onshore dont le gradient thermique de la formation change en fonction de la profondeur. Le puits est découpé en domaines caractérisés par une équation thermique du milieu environnant le puits. Les expression générales θ1 et θ2 représentatives du profil thermique sont alors découpées chacune en autant d'équations indépendantes que de domaines différents. Les mêmes conditions aux limites (mesures de températures en entrée, en sortie et en fond de puits, égalité au fond entre la température tige et la température annulaire, et la continuité des profils thermiques et de la dérivée des profils thermiques dans le train de tiges et dans l'annulaire à la jonction des deux domaines) permettent alors de résoudre les équations et d'obtenir l'expression du profil de température dans les tiges et dans l'annulaire.

En répétant à chaque nouvelle mesure de température le calcul pour obtenir l'expression du profil de température du fluide de forage, nous obtenons une représentation du profil de température évoluant dans le temps. La figure 7 représente l'évolution du profil de température du fluide de forage dans un puits Offshore au cours du temps. Le graphique disposé sur la partie supérieure de la figure 7 représente l'évolution en fonction du temps t en seconde des paramètres de débit D en l/min du fluide de forage, de température T en °C du fluide de forage en entrée T1, en fond T2 et en sortie T3 du puits. Les trois graphiques en partie inférieure représentent le profil de température à trois temps différents et permettent d'observer son évolution.

La connaissance du profil thermique du fluide de forage à chaque instant permet de calculer en temps réel les pertes de charge dans le puits en prenant en compte les effets thermiques. Ceci donne une meilleure estimation des pressions de fond et pression d'injection pour les puits complexes.

Une autre utilisation de la détermination du profil thermique du fluide de forage en temps réel est la prévention de la formation des hydrates. Les hydrates se forment dans les conditions de basses températures et de hautes pressions, conditions qui sont réunies notamment dans les puits offshore profonds à l'interface sol/mer. La connaissance du profil de température permet de déterminer les zones où la température du fluide de forage est inférieur au minimum à partir duquel se forment les hydrates, puis d'agir en conséquence, par exemple en augmentant le débit ou en réchauffant le fluide afin d'éviter cette formation d'hydrates.

## Revendications

1. Méthode de détermination du profil thermique d'un fluide de forage en circulation dans un puits en cours de forage dans laquelle on effectue les étapes suivantes :
a) on détermine une expression générale θ1 du profil thermique du fluide à l'intérieur du train de tiges dans le puits et une expression générale θ2 d'un profil thermique du fluide dans l'annulaire correspondant, en utilisant l'équation de propagation de la chaleur qui prend en compte un profil thermique du milieu environnant le puits,
b) on mesure la température du fluide à l'entrée T1, au fond T2 et en sortie T3 du puits,
c) on impose aux expressions θ1 et θ2 de vérifier les conditions limites de températures T1, T2 et T3.

2. Méthode selon la revendication 1 dans laquelle après l'étape c) on effectue l'étape :
d) on trace le profil thermique du fluide de forage en fonction de la profondeur.

3. Méthode selon la revendication 1 et 2 dans laquelle on réitère les étapes b), c) et d) pour obtenir un profil de température en temps réel.

4. Méthode selon l'une des revendications 1 à 3 dans laquelle:
- à l'étape a), les expressions générales θ1 et θ2 comportent des constantes inconnues,
- à l'étape c), on impose aux expressions θ1 et θ2 de vérifier les conditions limites de températures T1, T2 et T3 en déterminant lesdites constantes inconnues.

5. Méthode selon l'une des revendications 1 à 4 dans laquelle à l'étape a) on utilise l'équation de propagation de la chaleur qui prend en compte au moins l'équation thermique du milieu environnant le puits, le débit du fluide et le bilan des échanges thermiques subis par le fluide, lesdits échanges thermiques comprenant au moins les échanges entre le fluide de forage ascendant et descendant

6. Méthode selon l'une des revendications 1 à 5 dans laquelle à l'étape a) on utilise l'équation de propagation de la chaleur dans un milieu homogène sur un cylindre de hauteur infinie centré sur le puits, ledit cylindre comportant le train de tiges qui guide le fluide descendant et l'annulaire, enveloppant ledit train de tiges, qui guide le fluide ascendant.

7. Méthode selon l'une des revendications 1 à 6 dans laquelle:
- à l'étape a), les expressions générales θ1 et θ2 se décomposent chacune en plusieurs équations indépendantes,
- à l'étape c), en plus, on impose aux profils et aux dérivées des profils thermiques du fluide à l'intérieur du train de tiges et dans l'annulaire correspondant d'être continus.

8. Méthode selon l'une des revendications 1 à 5 appliquée à un puits offshore vertical dans laquelle :
- à l'étape a), on décompose chacune des expressions générales θ1 et θ2 en deux équations indépendantes respectivement θ11 et θ12, θ21 et θ22, en prenant en compte le profil thermique du milieu environnant le puits,
- à l'étape c), en plus, on impose aux profils et aux dérivées des profils thermiques du fluide à l'intérieur du train de tiges et dans l'annulaire correspondant d'être continus.

9. Utilisation de la méthode selon l'une des revendications 1 à 7 pour calculer les pertes de charge du fluide de forage en circulation dans un puits en cours de forage.

10. Utilisation de la méthode selon l'une des revendications 1 à 7 pour déterminer les zones de formation d'hydrates dans le fluide pendant l'opération de forage.

## Claims

1. A method of determining the thermal profile of a drilling fluid circulating in a well under drilling, wherein the following stages are carried out :
a) determining a general expression θ1 for the thermal profile of the fluid inside the drill string in the well and a general expression θ2 for a thermal profile of the fluid in the corresponding annulus, using the heat propagation equation that takes into account a thermal profile of the medium surrounding the well,
b) measuring the temperature of the fluid at the well inlet, T1, at the well bottom, T2, and at the well outlet, T3,
c) laying down that expressions θ1 and θ2 meet the temperature boundary conditions T1, T2 and T3.

2. A method as claimed in claim 1 wherein, after stage c), the following stage is carried out :
d) drawing the thermal profile of the drilling fluid as a function of the depth.

3. A method as claimed in claims 1 and 2, wherein stages b), c) and d) are repeated so as to obtain a real-time temperature profile.

4. A method as claimed in any one of claims 1 to 3, wherein :
- in stage a), general expressions θ1 and θ2 comprise unknown constants,
- in stage c), it is laid down that expressions θ1 and θ2 meet the boundary temperature conditions T1, T2 and T3 by determining said unknown constants.

5. A method as claimed in any one of claims 1 to 4 wherein, in stage a), the heat propagation equation taking account of at least the thermal equation of the medium surrounding the well, the flow rate of the fluid and the balance of the thermal exchanges undergone by the fluid is used, said thermal exchanges comprising at least exchanges between the ascending and descending drilling fluid.

6. A method as claimed in any one of claims 1 to 5 wherein, in stage a), the heat propagation equation in a homogeneous medium on a cylinder of infinite height centered on the well is used, said cylinder comprising the drill string that guides the descending fluid and the annulus surrounding said drill string, which guides the ascending fluid.

7. A method as claimed in any one of claims 1 to 6, wherein :
- in stage a), general expressions θ1 and θ2 are each split up into several independent equations,
- in stage c), furthermore, it is laid down that the thermal profiles and the derivatives of the thermal profiles of the fluid within the drill string and in the corresponding annulus are continuous.

8. A method as claimed in any one of claims 1 to 5 applied to a vertical offshore well, wherein :
- in stage a), each general expression θ1 and θ2 is split up into two independent equations, θ11 and θ12, θ21 and θ22 respectively, by taking into account the thermal profile of the medium surrounding the well,
- in stage c), furthermore, it is laid down that the thermal profiles and the derivatives of the thermal profiles of the fluid within the drill string and in the corresponding annulus are continuous.

9. Use of the method as claimed in any one of claims 1 to 7 for calculation of the pressure drops of the drilling fluid circulating in a well under drilling.

10. Use of the method as claimed in any one of claims 1 to 7 for calculation of the hydrate formation zones in the fluid during drilling.

## Patentansprüche

1. Verfahren zur Ermittlung des thermischen Profils einer Bohrflüssigkeit, welche in einem Bohrloch während der Bohrung zirkuliert, bei welchem man die folgenden Schritte durchführt:
a) man ermittelt einen allgemeinen Ausdruck θ1 des thermischen Profils der Flüssigkeit im Inneren des Bohrgestänges in dem Bohrloch und einen allgemeinen Ausdruck θ2 eines thermischen Profils der Flüssigkeit in dem zugehörigen ringförmigen, unter Verwendung der Wärmetransportgleichung, welche ein thermisches Profil des das Bohrloch umgebenden Mediums berücksichtigt,
b) man misst die Temperatur der Flüssigkeit am Eingang T1, am Boden T2 und am Ausgang T3 des Bohrlochs,
c) man legt es den Ausdrücken θ1 und θ2 auf, die Grenzbedingungen der Temperaturen T1, T2 und T3 zu verifizieren.

2. Verfahren nach dem Anspruch 1, in welchem man nach dem Schritt c) den Schritt durchführt:
d) man verfolgt das thermische Profil der Bohrflüssigkeit in Abhängigkeit von der Tiefe.

3. Verfahren nach Anspruch 1 oder 2, bei welchem man die Schritte b), c) und d) mehrfach durchführt, um ein Temperaturprofil in Echtzeit zu erhalten.

4. Verfahren nach dem Anspruch 1 bis 3, in welchem:
- in dem Schritt a) die allgemeinen Ausdrücke θ1 und θ2 unbekannte Konstanten umfassen,
- man in dem Schritt c) den Ausdrücken θ1 und θ2 auferlegt, die Grenzbedingungen der Temperaturen T1, T2 und T3 zu verifizieren, indem man die besagten unbekannten Konstanten ermittelt.

5. Verfahren nach einem der Ansprüche 1 bis 4, in welchem man in dem Schritt a) die Wärmetransportgleichung verwendet, welche mindestens die thermische Gleichung des das Bohrloch umgebenden Mediums, den Flüssigkeitsdurchfluß und die Bilanz der von der Flüssigkeit durchlaufenen thermischen Austausche berücksichtigt, wobei die besagten thermischen Austausche mindestens die Austausche zwischen der aufsteigenden und absteigenden Bohrflüssigkeit umfassen.

6. Verfahren nach einem der Ansprüche 1 bis 5, in welchem man in dem Schritt a) die Transportgleichung in einem homogenen Medium auf einem Zylinder mit unendlicher Höhe, welcher auf dem Bohrloch zentriert ist, verwendet, wobei der besagte Zylinder das Bohrgestänge, welches die absteigende Flüssigkeit führt, und das ringförmige, das besagte Bohrgestänge umgebend, welches die aufsteigende Flüssigkeit führt, umfasst.

7. Verfahren nach einem der Ansprüche 1 bis 6, in welchem:
- sich in dem Schritt a) die allgemeinen Auszüge θ1 und θ2 jeweils in mehrere unabhängige Gleichungen aufgliedern,
- man in dem Schritt c), zusätzlich, den Profilen und Ableitungen der thermischen Profile der Flüssigkeit im Inneren des Bohrgestänges und in dem zugehörigen ringförmigen auferlegt, kontinuierlich zu sein.

8. Verfahren nach einem der Ansprüche 1 bis 5, angewendet auf ein vertikales Offshore-Bohrloch, in welchem:
- man in dem Schritt a) jeden der allgemeinen Ausdrücke θ1 und θ2 jeweils in zwei unabhängige Gleichungen θ11 und θ12 bzw. θ21 und θ22 zerlegt, indem man das thermische Profil des das Bohrloch umgebenden Mediums berücksichtigt,
- man in dem Schritt c), zusätzlich, den Profilen und den Ableitungen der thermischen Profile der Flüssigkeit im Inneren des Bohrgestänges und in dem entsprechenden ringförmigen auferlegt, kontinuierlich zu sein.

9. Verwendung des Verfahrens gemäß einem der Ansprüche 1 bis 7, um die Verluste an Beschickungen der Bohrflüssigkeit, welche sich im Umlauf in dem Bohrloch während des Bohrvorgangs befindet, zu berechnen.

10. Verwendung des Verfahrens gemäß einem der Ansprüche 1 bis 7, um die Bereiche der Bildung von Hydraten in der Flüssigkeit während des Bohrbetriebs zu ermitteln.
